# FASCICULE DE BREVET EUROPEEN

(11) **EP 0 577 530 B1**
(45) Date de publication et mention de la délivrance du brevet: **15.01.1997**
(21) Numéro de dépôt: 93420271.4
(22) Date de dépôt: 24.06.1993
(51) Int. Cl.: H01H 33/98

(54) **Interrupteur ou disjoncteur à auto-expansion**
Selbst-gebläsener Schalter oder Lastschalter
Self-blast switch or switch breaker

(30) Priorité: 30.06.1992 FR 9208138
(43) Date de publication de la demande: 05.01.1994
(73) Titulaire: SCHNEIDER ELECTRIC SA, 92100 Boulogne Billancourt (FR)
(72) Inventeur: Barrault, Michel, F-38050 Grenoble Cedex 09 (FR); Bernard, Georges, F-38050 Grenoble Cedex 09 (FR); Glenat, Paul, F-38050 Grenoble Cedex 09 (FR); Leclercq, Pierre, F-38050 Grenoble Cedex 09 (FR); Rowe, Stephan, F-38050 Grenoble Cedex 09 (FR); Filleau, Odile, F-38050 Grenoble Cedex 09 (FR)
(74) Mandataire: Ritzenthaler, Jacques

(56) Documents cités:
- EP-A- 0 150 079
- EP-A- 0 298 809
- FR-A- 2 459 543
- FR-A- 2 623 657

## Description

La présente invention se rapporte à un interrupteur ou disjoncteur à auto-expansion, pour le domaine des hautes ou moyennes tensions.

Il est connu, par exemple du document FR-A-2.459.543 un disjoncteur à haute tension à arc tournant et autosoufflage, comprenant en dérivation entre les contacts principaux fixe et mobile, un circuit auxiliaire de coupure à contacts d'arc, dans lequel l'arc est tournant sous l'influence du champ électromagnétique d'une bobine.

Il est également connu, par exemple du document EP-A-0 298 809, un disjoncteur à enceinte étanche remplie d'un gaz à rigidité diélectrique élevée et contenant un ou plusieurs pôles du disjoncteur, chaque pôle comprenant:
- une chambre de coupure ayant une surface de révolution obturée d'une manière étanche à ses deux extrémités par des fonds ;
- une paire de contacts d'arc tubulaires, disposés coaxialement dans ladite chambre de coupure et traversant chacun l'un desdits fonds pour faire communiquer, en position séparée des contacts d'arc, la chambre de coupure avec ladite enceinte formant une chambre d'expansion par les conduits d'écoulement de gaz constitués par les contacts d'arc tubulaires ;
- une bobine ou un aimant permanent porté par l'un desdits fonds à l'intérieur de la chambre de coupure de façon à créer dans la zone de séparation des contacts d'arc, un champ magnétique de soufflage en rotation d'un arc tiré entre les contacts d'arc séparés ;
- une paire de contacts principaux disposés à l'extérieur de la chambre de coupure et agencés pour s'ouvrir avant la séparation des contacts d'arc lors d'une manoeuvre d'ouverture du disjoncteur.

Un tel disjoncteur à auto-expansion et à arc tournant combine le soufflage pneumatique de l'arc par des gaz d'expansion à un soufflage magnétique de l'arc en rotation sur des électrodes annulaires. Cette méthode de coupure peut être utilisée dans des disjoncteurs moyenne ou haute tension et elle présente l'avantage de nécessiter de faibles énergies de manoeuvre.

Il présente néanmoins quelques inconvénients, surtout lorsqu'on veut fonctionner dans le domaine des hautes tensions.

Un inconvénient réside notamment dans le fait que, lorsque le pôle du disjoncteur est ouvert, toute la tension se trouve appliquée à travers l'anneau isolant qui forme un des deux fonds de la chambre de coupure, l'autre fond faisant partie d'une cloche conductrice qui est fermée par cet anneau isolant. Ceci ne pose pas de gros problèmes pour une moyenne tension par exemple de l'ordre de 10 kilovolts, mais on comprend aisément que la réalisation devient plus difficile avec une haute tension de l'ordre de 200 kilovolts par exemple.

L'invention vise à remédier à cet inconvénient. Elle se rapporte à cet effet à un interrupteur ou disjoncteur à auto-expansion, tel que défini dans l'une des revendications indépendantes 1 ou 5.

Préférentiellement, les diamètres de la chambre d'expansion et de la chambre de coupure sont pratiquement les mêmes, de sorte que ces deux chambres forment pratiquement à elles deux une enceinte longiligne, étanche, et de forme tubulaire comportant deux fonds qui constituent les deux plates opposées d'amenée du courant.

On évite ainsi, contrairement au disjoncteur du document EP-A-0 298 809, une enceinte isolante volumineuse, donc pénalisante en encombrement et en prix de revient, et les problèmes de fixation mécanique de la chambre de coupure à l'intérieur de l'enceinte isolante.

De toute façon, l'invention sera bien comprise, et ses avantages et autres caractéristiques ressortiront, lors de la description suivante de deux exemples non limitatifs de réalisation, en référence au dessin schématique annexé dans lequel:
. Figure 1 est une vue schématique en coupe axiale d'une première forme de réalisation d'un disjoncteur selon l'invention, la demi-coupe de gauche représentant ce disjoncteur en position fermée et la demi-coupe de droite représentant ce disjoncteur en cours d'ultime phase d'ouverture.
. Figure 2 est une courbe cinématique "espace-temps" du fonctionnement de ce disjoncteur à l'ouverture.
. Figure 3 est une vue, similaire à Figure 1, de la partie supérieure d'un autre disjoncteur selon l'invention, suivant une autre forme de réalisation.

En se référant à la figure 1, il est représenté un des trois pôles de ce disjoncteur.

Ce dispositif comporte un socle métallique horizontal 1 qui forme la première plage ou borne d'amenée de courant et qui porte de manière étanche un long tube isolant 2 en porcelaine ou un autre isolant approprié qui constitue l'enveloppe cylindrique isolante de la chambre d'expansion 3 de ce pôle de disjoncteur à auto-expansion.

L'autre extrémité de l'enveloppe cylindrique longiligne 2 est coiffée, de façon étanche, d'une cloche métallique coaxiale et cylindrique 4 dont la partie supérieure forme l'enveloppe de la chambre de coupure 5 de ce pôle du disjoncteur, et qui est sensiblement de même diamètre que le tube isolant 2.

Le fond métallique supérieur horizontal 6 de la cloche cylindrique 4, en forme de disque épais et plat, forme la seconde plage ou borne d'amenée de courant, opposée à l'autre plage 1.

L'espace interne de la cloche 4 est séparé de la chambre d'expansion 3 par une entretoise annulaire et isolante 7, étanche ou non, dont l'orifice circulaire central est coaxialement traversé par un ensemble de deux tubes métalliques télescopiques et coulissants, dont :
. un petit tube coulissant extérieur 8 dont l'extrémité supérieure forme un épaulement circulaire radial 10 et qui comporte, à peu près en son milieu, une collerette circulaire 11; et
. un plus long tube coulissant intérieur 9 dont le bord annulaire supérieur porte l'électrode mobile 13 de contact d'arc et qui est lui-aussi garni d'une collerette 14 disposée sous l'épaulement 10 pour pouvoir être en prise avec ce dernier.

Le tube métallique 9 traverse en outre, de manière étanche grâce à un joint 15, une autre entretoise annulaire isolante 16 qui constitue l'autre fond de la chambre de coupure proprement dite 5.

Entre la collerette 14 du tube 9 et un rebord interne 17 du tube 8 est prévu un ressort de répulsion 12 qui tend à écarter longitudinalement ces deux tubes 8, 9 l'un de l'autre.

En outre, un autre ressort de répulsion 18 est placé entre la collerette 11 du tube 8 et la face inférieure de l'entretoise isolante 16, afin de repousser le tube coulissant 8 vers le bas et en conséquence de maintenir son bord annulaire inférieur 19 en contact mécanique et électrique contre le bord annulaire supérieur d'un troisième tube métallique 20 qui est porté par la tige de commande 21 de ce pôle du disjoncteur, elle-même maintenue par un tube métallique 36 dans lequel elle coulisse.

La chambre de coupure 5 est en soi très classique, et comporte une bobine d'induction annulaire et coaxiale 22 qui est fixée, par une transition métallique tubulaire 23, sur la face interne du fond métallique 6 de la chambre de coupure 5, et qui porte l'électrode d'arc fixe et annulaire 24, conjuguée de l'électrode d'arc mobile 13.

De manière très classique, le tube métallique 20 possède un renflement 25 qui forme le contact principal mobile du disjoncteur et qui est, dans la position de fermeture représentée sur la moitié gauche de la figure, connecté au contact principal fixe 26 par une pince élastique annulaire 27.

Le tube 20 présente des ouvertures radiales 28 qui mettent en communication son espace interne 29 avec l'espace intérieur 30 de la chambre d'expansion.

Le fonctionnement de ce disjoncteur sera maintenant explicité en se référant également à la figure 2.

Au départ (point A sur la figure 2), le disjoncteur est en sa position "fermé" représentée sur la moitié gauche de la figure 1.

La tige de manoeuvre 21 est alors tirée vers le bas par des moyens mécaniques classiques et non représentés. Les tiges 20 et 8 commencent alors à descendre, tandis que la tige 9, maintenue en place par le ressort 12, reste pour le moment immobile.

Le contact principal mobile 25 se dégage alors, au point B sur la figure 2, de la pince 27, entrainant classiquement le sectionnement, sans création d'arc puisque les électrodes d'arc 13 et 24 sont toujours en contact, des contacts principaux 25, 26. Il y a alors insertion de la bobine 22 dans le circuit série de seul passage du courant qui est composé de la plage 6, de la liaison 23, de cette bobine 22, des électrodes d'arc 24 et 13, des trois tubes 9, 8, 20, de la partie métallique aval de la tige 21 et de son tube de maintien et coulissement 36, et finalement de la plage 1.

Lorsque, au point C sur la figure 2, l'épaulement 10 est parvenu en appui contre la collerette conjuguée 14, le tube 9 est tiré à son tour et descend en entraînant la séparation des électrodes d'arc 24 et 13.

Un arc jaillit alors entre ces électrodes 24 et 13, entraînant l'ionisation et la mise en pression, dans la chambre de coupure 5, de l'Hexafluorure de Soufre, ou autre gaz à rigidité diélectrique élevée, qui remplit classiquement la chambre de coupure 5 ainsi que la chambre d'expansion 3. Simultanément, cet arc est mis en rotation par le champ magnétique créé par le courant qui circule dans la bobine 22, ce qui permet, en déplaçant la racine de l'arc, de favoriser son extinction. Cette extinction est, de manière très connue, facilitée en outre par le fait que ce gaz ionisé et préssurisé s'écoule, par l'espace intérieur 29 des tubes conducteurs coaxiaux et par les orifices 28, par auto-expansion vers l'espace interne 30 de la chambre 3.

Comme on le voit sur la figure 2, un temps d'arrêt de par exemple 20 millisecondes est marqué, un peu avant que l'on soit parvenu au point D où la collerette 11 arrive en appui contre la face supérieure de l'entretoise 7, ce qui correspond à la distance d'extinction d'arc (d), pour attendre alors l'extinction complète de l'arc, réalisée au point E.

Le mouvement de traction vers le bas de la tige 21 est alors repris, de sorte que, lorsque le tube 8 arrive en bout de course, il y a séparation des contacts, qui sont constitués par l'arète annulaire inférieure 19 du tube 8 et l'arète annulaire supérieure du tube 20 (point F sur la figure 2).

La tige 21 est alors tirée au maximum (point G) vers le bas, ce qui permet d'assurer, entre les tubes 8 et 20, une distance d'isolement suffisante.

A noter que le tube de porcelaine 2 a ici un diamètre assez faible, pratiquement égal à celui de la chambre de coupure 5 : l'ensemble forme en fait un tube long et étroit, dont l'encombrement latéral est faible.

Une variante de réalisation est représentée sur la figure 3. Dans ce cas, le tube 8, le ressort 18 et l'entretoise 7 de la figure 1 n'existent plus, et le tube 20 comporte, comme pour le dispositif selon le document EP-A-0298809 précité, une face d'appui (non représentée) d'un ressort 30 de répulsion vers le haut du tube 9, ainsi qu'un crochet 31 d'entraînement temporisé de ce tube 9 vers le bas, ce qui permet classiquement d'ouvrir les contacts principaux avant les contacts d'arc 24 et 13.

En revanche, l'entretoise annulaire isolante 16 maintient en son centre un petit tube métallique coaxial 32 dont l'arète inférieure 33 dépasse sensiblement le niveau de la face inférieure 35 du fond isolant 16, et dont l'arète supérieure 34 est à une distance de l'électrode d'arc fixe 24 qui est au moins égale à la distance de coupure d'arc (d).

Ce tube 32 est de diamètre intérieur égal au diamètre extérieur du tube conducteur mobile 9, de sorte que le tube mobile 9 peut coulisser dans ce tube fourreau 32. Des moyens sont prévus pour garantir leur liaison électrique positive.

Sur la moitié gauche de la figure 3, le tube 9 est représenté à distance (d) de coupure d'arc. Lorsque l'arc s'est éteint, on continue de reculer ce tube 9 jusqu'à, selon la moitié droite de cette figure, la séparation mécanique et électrique des tubes 32 et 9. La tension n'est alors plus appliquée sur le tube 32, qui est électriquement isolé. En reculant encore, au maximum, le tube 9, on garantit comme précédemment une distance d'isolement suffisante.

Comme il va de soi, l'invention n'est pas limitée aux deux exemples de réalisation qui viennent d'être décrits, et d'autres variantes de réalisation sont envisageables dans un même esprit, en particulier le soufflage du gaz à travers la bobine, ou l'utilisation d'aimants. Elle trouve un grand intérêt pour le domaine des hautes tensions, mais son application en moyenne tension n'est nullement à exclure.

## Revendications

1. Interrupteur ou disjoncteur à auto-expansion, chaque pôle de cet interrupteur ou disjoncteur comportant :
- d'une part une chambre de coupure (5) dont un premier fond (6) est conducteur et constitue une première plage d'amenée de courant qui est reliée, dans cette chambre de coupure, à un contact d'arc annulaire fixe (24), et dont l'autre fond (16) est isolant et est traversé par un premier tube conducteur coaxial et mobile axialement (9), l'extrémité libre de ce tube (9) portant le contact d'arc annulaire mobile (13) qui est le conjugué dudit contact d'arc fixe (24);
- et d'autre part une chambre étanche d'expansion (3) coaxiale, placée dans le prolongement de ladite chambre de coupure et reliée de manière étanche à ladite chambre de coupure (5) par au moins une canalisation (28, 29) apte à permettre aux gaz ionisés de migrer, lors de la création de l'arc à l'ouverture, de cette chambre de coupure (5) vers cette chambre d'expansion (3), ladite chambre d'expansion (3) contenant des contacts principaux (25, 26), dont un contact fixe (26) qui est connecté audit fond conducteur (6) de la chambre de coupure (5) et un contact mobile (25) connecté à une deuxième plage d'amenée de courant (1) et solidaire d'une tige de commande (21); et
- des moyens mécaniques prévus pour ouvrir ces contacts principaux (25, 26) avant les contacts d'arc (24, 13), caractérisé en ce que ledit premier tube conducteur (9) est prévu pour être, en position de fermeture et lorsqu'il est reculé jusqu'à sa position d'ouverture (d) correspondant à l'extinction complète de l'arc, en contact électrique avec un deuxième tube conducteur (20) coaxial et solidaire du contact principal mobile (25), et en ce que lesdits premier et deuxième tubes (9, 20) sont agencés et des moyens (8) sont prévus pour qu'au delà de ladite position d'ouverture (d) correspondant à l'extinction complète de l'arc, ledit second tube (20) se sépare électriquement et axialement dudit premier tube en ménageant ainsi entre eux un intervalle de gaz suffisamment important pour que la tension se trouve alors appliquée entre lesdits contacts principaux.

2. Interrupteur ou disjoncteur selon la revendication 1, caractérisé en ce que les diamètres de la chambre d'expansion (3) et de la chambre de coupure (5) sont pratiquement les mêmes, de sorte que ces deux chambres (3, 5) forment pratiquement une enceinte longiligne, étanche, et de forme tubulaire comportant deux fonds (1, 6) qui constituent les deux plages opposées d'amenée du courant.

3. Interrupteur ou disjoncteur selon la revendication 1 ou la revendication 2, caractérisé en ce que ces deux tubes (9, 20) sont agencés pour, en position de fermeture de l'interrupteur ou disjoncteur, être placés axialement l'un derrière l'autre par l'intermédiaire d'un tube auxiliaire (8) assurant leur contact de solidarisation mécanique et électrique par des moyens élastiques d'aboutement (18).

4. Interrupteur ou disjoncteur selon la revendication 3, caractérisé en ce que ce tube auxiliaire (8) est monté coulissant autour du tube mobile (9) qui porte le contact d'arc mobile (13) et est repoussé vers le bas par ces moyens élastiques (18) de façon que son bord annulaire inférieur (19) soit normalement pressé contre le bord annulaire supérieur dudit deuxième tube (20), des moyens de butée (11, 7) étant prévus pour que cette mise en contact d'aboutement par pression mécanique élastique soit rompue lorsque ce tube auxiliaire (8) a effectué, à partir de la position de fermeture du disjoncteur, une course descendante au moins suffisante pour que l'extinction de l'arc puisse être réalisée.

5. Interrupteur ou disjoncteur à auto-expansion, chaque pôle de cet interrupteur ou disjoncteur comportant:
- d'une part une chambre de coupure (5) dont un premier fond (6) est conducteur et constitue une première plage d'amenée de courant qui est reliée, dans cette chambre de coupure, à un contact d'arc annulaire fixe (24), et dont l'autre fond (16) est isolant et est traversé par un premier tube conducteur coaxial et mobile axialement (9), l'extrémité libre de ce tube (9) portant le contact d'arc annulaire mobile (13) qui est le conjugué dudit contact d'arc fixe (24);
- et d'autre part une chambre étanche d'expansion (3) coaxiale, placée dans le prolongement de ladite chambre de coupure et reliée de manière étanche à ladite chambre de coupure (5) par au moins une canalisation (28, 29) apte à permettre aux gaz ionisés de migrer, lors de la création de l'arc à l'ouverture, de cette chambre de coupure (5) vers cette chambre d'expansion (3), ladite chambre d'expansion (3) contenant des contacts principaux (25, 26), dont un contact fixe (26) qui est connecté audit fond conducteur (6) de la chambre de coupure (5) et un contact mobile (25) connecté à une deuxième plage d'amenée de courant (1) et solidaire d'une tige de commande (21); et
- des moyens mécaniques prévus pour ouvrir ces contacts principaux (25, 26) avant les contacts d'arc (24, 13), caractérisé en ce que le fond annulaire isolant (16) de la chambre de coupure (5) maintient en son centre un petit tube conducteur coaxial (32) dont l'arête supérieure (33) est à une distance de l'électrode d'arc fixe (24) qui est supérieure à la distance de coupure d'arc (d), ce tube (32) étant de diamètre intérieur égal au diamètre extérieur dudit tube conducteur mobile (9), de sorte que ce tube mobile (9) peut coulisser dans ce tube-fourreau (32) en liaison électrique positive, la séparation mécanique et électrique axiale de ces deux tubes (9, 32) s'effectuant d'elle-même lorsque le tube mobile (9) a reculé suffisamment pour s'extraire de ce fourreau conducteur (32).

6. Interrupteur ou disjoncteur selon l'une des revendications 1 à 5, caractérisé en ce que l'enveloppe de la chambre de coupure (5) est métallique et que le contact principal fixe (26) est porté par l'extrémité de ladite enveloppe reliée à la chambre d'expansion (3).

7. Interrupteur ou disjoncteur selon l'une des revendications 1 à 6, caractérisé en ce que l'enveloppe de la chambre d'expansion (3) est en porcelaine.

8. Interrupteur ou disjoncteur selon l'une des revendications 1 à 7, caractérisé en ce qu'au fond conducteur (6) de la chambre de coupure (5) est associée une bobine (22) ou un aimant de soufflage en rotation de l'arc tiré entre les contacts (13, 14) lors de leur séparation dans la chambre de coupure.

## Claims

1. A self-extinguishing expansion switch or circuit breaker, each pole of this switch or circuit breaker comprising :
- on the one hand an extinguishing chamber (5), a first end-plate (6) of which is conducting and forms a first current terminal pad which is connected, in this extinguishing chamber, to a stationary annular arcing contact (24), and the other end-plate (16) of which is insulating and has passing through it a coaxial and axially movable conducting tube (9), the free end of this tube (9) supporting the movable annular arcing contact (13) which is the conjugate to said stationary arcing contact (24);
- and on the other hand a coaxial sealed expansion chamber (3), placed in the extension of said extinguishing chamber and tightly connected to said extinguishing chamber (5) by at least one duct (28, 29) designed to enable the ionized gases to migrate, when an arc is created on opening, from this extinguishing chamber (5) to this expansion chamber (3), said expansion chamber (3) containing main contacts (25, 26), one stationary contact (26) of which is connected to said conducting end-plate (6) of the extinguishing chamber (5) and a movable contact (25) connected to a second current terminal pad (1) and securedly united to an operating rod (21); and
- mechanical means provided to open these main contacts (25, 26) before the arcing contacts (24, 13), characterized in that said first conducting tube (9) is designed, in the closed position and when it is withdrawn to its open position (d) corresponding to complete extinction of the arc, to be in electrical contact with a second coaxial conducting tube (20) securedly united to the stationary main contact (25), and in that said first and second tubes (9, 20) are arranged and means (8) are provided so that beyond said open position (d) corresponding to complete extinction of the arc, said second tube (20) separates electrically and axially from said first tube thus achieving between them a sufficiently large gas gap for the voltage to then be applied between said main contacts.

2. The switch or circuit breaker according to claim 1, characterized in that the diameters of the expansion chamber (3) and of the extinguishing chamber (5) are practically the same, so that these two chambers (3, 5) practically form a long, sealed enclosure of tubular shape comprising two end-plates (1, 6) which constitute the two opposite current terminal pads.

3. The switch or circuit breaker according to claim 1 or claim 2, characterized in that these two tubes (9, 20) are arranged so that, in the closed position of the switch or circuit breaker, they are placed axially behind one another by means of an auxiliary tube (8) ensuring their secure mechanical and electrical contact by flexible abutment means (18).

4. The switch or circuit breaker according to claim 3, characterized in that this auxiliary tube (8) is slidingly mounted around the movable tube (9) which supports the movable arcing contact (13) and is pushed downwards by these flexible means (18) so that its lower annular edge (19) is normally pressed against the upper annular edge of said second tube (20), stop means (11, 7) being provided so that this coming into abutment contact by flexible mechanical pressure is broken when this auxiliary tube (8) has performed a downwards travel, starting from the closed position of the circuit breaker, at least sufficient for extinction of the arc to be achieved.

5. A self-extinguishing expansion switch or circuit breaker, each pole of this switch or circuit breaker comprising :
- on the one hand an extinguishing chamber (5), a first end-plate (6) of which is conducting and forms a first current terminal pad which is connected, in this extinguishing chamber, to a stationary annular arcing contact (24), and the other end-plate (16) of which is insulating and has passing through it a first coaxial and axially movable conducting tube (9), the free end of this tube (9) supporting the movable annular arcing contact (13) which is the conjugate to said stationary arcing contact (24);
- and on the other hand a coaxial sealed expansion chamber (3), placed in the extension of said extinguishing chamber and tightly connected to said extinguishing chamber (5) by at least one duct (28, 29) designed to enable the ionized gases to migrate, when an arc is created on opening, from this extinguishing chamber (5) to this expansion chamber (3), said expansion chamber (3) containing main contacts (25, 26), one stationary contact (26) of which is connected to said conducting end-plate (6) of the extinguishing chamber (5) and a movable contact (25) connected to a second current terminal pad (1) and securedly united to an operating rod (21); and
- mechanical means provided to open these main contacts (25, 26) before the arcing contacts (24, 13), characterized in that the annular insulating end-plate (16) of the extinguishing chamber (5) maintains in its centre a small coaxial conducting tube (32) whose upper edge (33) is at a distance from the stationary arcing electrode (24) which is greater than the arc breaking distance (d), this tube (32) having an internal diameter equal to the external diameter of said movable conducting tube (9), so that this movable tube (9) can slide in this sheathing tube (32) in positive electrical connection, axial mechanical and electrical separation of these two tubes (9, 32) being achieved automatically when the movable tube (9) has withdrawn sufficiently to be extracted from this conducting sheath (32).

6. The switch or circuit breaker according to one of the claims 1 to 5, characterized in that the enclosure of the extinguishing chamber (5) is metallic and that the stationary main contact (26) is supported by the end of said enclosure connected to the expansion chamber (3).

7. The switch or circuit breaker according to one of the claims 1 to 6, characterized in that the enclosure of the expansion chamber (3) is made of porcelain.

8. The switch or circuit breaker according to one of the claims 1 to 7, characterized in that there is associated to the conducting end-plate (6) of the extinguishing chamber (5) a coil (22) or magnet for blowout in rotation of the arc drawn between the contacts (13, 14) when the latter separate in the extinguishing chamber.

## Patentansprüche

1. Autoexpansions-Leistungsschalter oder -Lasttrenner, wobei jeder Pol dieses Leistungsschalters oder Lasttrenners
- zum einen eine Lichtbogenlöschkammer (5), deren erster Boden (6) leitend ausgeführt ist und einen ersten Stromzuführungsanschluß bildet, welcher im Innern dieser Lichtbogenlöschkammer mit einem feststehenden ringförmigen Lichtbogenkontakt (24) verbunden ist, und deren anderer Boden (16) isolierend ausgeführt ist und von einem ersten koaxial angeordneten und axial verschiebbaren leitenden Rohr (9) durchquert wird, wobei das freie Ende dieses Rohres (9) den, dem genannten feststehenden Lichtbogenkontakt (24) zugeordneten beweglichen ringförmigen Lichtbogenkontakt (13) trägt,
- zum anderen eine koaxial angeordnete gasdichte Ausdehnungskammer (3), die in der Verlängerung der genannten Lichtbogenlöschkammer liegt und gasdicht mit der genannten Lichtbogenlöschkammer (5) über mindestens einen Kanal (28, 29) verbunden ist, der dazu dient, bei der Entstehung des Lichtbogens während des Ausschaltvorgangs eine Strömung der ionisierten Gase von dieser Lichtbogenlöschkammer (5) in Richtung dieser Ausdehnungskammer (3) zu ermöglichen, wobei die genannte Ausdehnungskammer (3) Hauptkontakte (25, 26) enthält, die einen, mit dem genannten leitenden Boden (6) der Lichtbogenlöschkammer (5) verbundenen feststehenden Kontakt (26) sowie einen an einen zweiten Stromzuführungsanschluß (1) angeschlossenen und fest mit einer Schaltstange (21) verbundenen beweglichen Kontakt (25) umfassen, sowie
- mechanische Mittel zur Öffnung dieser Hauptkontakte (25, 26) vor den Lichtbogenkontakten (24, 13) umfaßt, dadurch gekennzeichnet, daß das genannte erste leitende Rohr (9) so ausgelegt ist, daß es beim Zurückziehen aus der Einschaltstellung in die Ausschaltstellung (d) entsprechend der vollständigen Löschung des Lichtbogens mit einem koaxial angeordneten und fest mit dem beweglichen Hauptkontakt (25) verbundenen, zweiten leitenden Rohr (20) elektrisch in Kontakt steht, daß das genannte erste und zweite Rohr (9, 20) so ausgelegt und Mittel (8) dazu vorgesehen sind, daß sich das genannte zweite Rohr (20) nach Erreichen der genannten Ausschaltstellung (d) entsprechend der vollständigen Löschung des Lichtbogens elektrisch und axial vom genannten ersten Rohr trennt und dadurch zwischen diesen eine Gasstrecke entstehen läßt, die ausreichend groß ist, damit die Spannung anschließend an den genannten Hauptkontakten anliegt.

2. Autoexpansions-Lasttrenner oder -Leistungsschalter nach Anspruch 1, dadurch gekennzeichnet, daß die Durchmesser der Ausdehnungskammer (3) und der Lichtbogenlöschkammer (5) praktisch gleich sind, so daß diese beiden Kammern (3, 5) zusammen praktisch ein gasdichtes, rohrförmiges längliches Gehäuse mit zwei Böden (1, 6) bilden, welche die beiden einander gegenüberliegenden Stromzuführungsanschlüsse darstellen.

3. Autoexpansions-Lasttrenner oder -Leistungsschalter nach Anspruch 1 oder Anspruch 2, dadurch gekennzeichnet, daß diese beiden Rohre (9, 20) so ausgeführt sind, daß sie in der Einschaltstellung des Lasttrenners oder Leistungsschalters mit Hilfe eines Zusatzrohres (8) axial hintereinander angeordnet sind, welches den elektrischen und mechanischen Kontakt zwischen ihnen durch elastische Andrückmittel (18) gewährleistet.

4. Autoexpansions-Lasttrenner oder -Leistungsschalter nach Anspruch 3, dadurch gekennzeichnet, daß dieses Zusatzrohr (8) verschiebbar um das den beweglichen Lichtbogenkontakt (13) tragende bewegliche Rohr (9) herum montiert ist und durch diese elastischen Mittel (18) nach unten gedrückt wird, so daß sein ringförmiger unterer Rand (19) gegen den ringförmigen oberen Rand des zweiten Rohres (20) gedrückt wird, wobei Anschlagmittel (11, 7) vorgesehen sind, um diese durch mechanischen elastischen Druck gewährleistete Andrückverbindung zu unterbrechen, wenn dieses Zusatzrohr (8) ausgehend von der Einschaltstellung des Leistungsschalters einen Abwärtshub ausgeführt hat, der mindestens ausreicht, um die Löschung des Lichtbogen herbeizuführen.

5. Autoexpansions-Lasttrenner oder -Leistungsschalter, wobei jeder Pol dieses Lasttrenners oder Leistungsschalters
- zum einen eine Lichtbogenlöschkammer (5), deren erster Boden (6) leitend ausgeführt ist und einen ersten Stromzuführungsanschluß bildet, welcher im Innern dieser Lichtbogenlöschkammer mit einem feststehenden ringförmigen Lichtbogenkontakt (24) verbunden ist, und deren anderer Boden (16) isolierend ausgeführt ist und von einem ersten koaxial angeordneten und axial verschiebbaren leitenden Rohr (9) durchquert wird, wobei das freie Ende dieses Rohres (9) den, dem genannten feststehenden Lichtbogenkontakt (24) zugeordneten beweglichen ringförmigen Lichtbogenkontakt (13) trägt,
- zum anderen eine koaxial angeordnete gasdichte Ausdehnungskammer (3), die in der Verlängerung der genannten Lichtbogenlöschkammer liegt und gasdicht mit der genannten Lichtbogenlöschkammer (5) über mindestens einen Kanal (28, 29) verbunden ist, der dazu dient, bei der Entstehung des Lichtbogens während des Ausschaltvorgangs eine Strömung der ionisierten Gase von dieser Lichtbogenlöschkammer (5) in Richtung dieser Ausdehnungskammer (3) zu ermöglichen, wobei die genannte Ausdehnungskammer (3) Hauptkontakte (25, 26) enthält, die einen, mit dem genannten leitenden Boden (6) der Lichtbogenlöschkammer (5) verbundenen feststehenden Kontakt (26) sowie einen an einen zweiten Stromzuführungsanschluß (1) angeschlossenen und fest mit einer Schaltstange (21) verbundenen beweglichen Kontakt (25) umfassen, sowie
- mechanische Mittel zur Öffnung dieser Hauptkontakte (25, 26) vor den Lichtbogenkontakten (24, 13) umfaßt, dadurch gekennzeichnet, daß der isolierende ringförmige Boden (16) der Lichtbogenlöschkammer (5) in seiner Mitte ein kleines, koaxial angeordnetes leitendes Rohr (32) hält, dessen oberer Rand (33) in einem Abstand zur feststehenden Lichtbogenelektrode (24) angeordnet ist, der größer ist als der Lichtbogen-Löschabstand (d), wobei der Innendurchmesser dieses Rohres (32) genauso groß ist wie der Außendurchmesser des genannten beweglichen leitenden Rohres (9), so daß dieses leitende Rohr (9) unter Einhaltung einer sicheren elektrischen Verbindung in diesem leitenden Hüllrohr (32) verschoben werden kann, wobei die axiale mechanische und elektrische Trennung dieser beiden Rohre (9, 32) selbsttätig erfolgt, wenn das bewegliche Rohr (9) ausreichend weit zurückgezogen ist, um dieses Hüllrohr (32) freizugeben.

6. Autoexpansions-Lasttrenner oder -Leistungsschalter nach einem der Ansprüche 1 bis 5, dadurch gekennzeichnet, daß das Gehäuse der Lichtbogenlöschkammer (5) aus Metall besteht und daß der feststehende Hauptkontakt (26) an dem mit der Ausdehnungskammer (3) verbundenen Ende des genannten Gehäuses befestigt ist.

7. Autoexpansions-Lasttrenner oder -Leistungsschalter nach einem der Ansprüche 1 bis 6, dadurch gekennzeichnet, daß das Gehäuse der Ausdehnungskammer (3) aus Porzellan besteht.

8. Autoexpansions-Lasttrenner oder -Leistungsschalter nach einem der Ansprüche 1 bis 7, dadurch gekennzeichnet, daß dem leitenden Boden (6) der Lichtbogenlöschkammer (5) eine Spule (22) oder ein Magnet zugeordnet ist, um den zwischen den Kontakten (13, 14) bei deren Trennung in der Lichtbogenlöschkammer gezogenen Lichtbogen durch Beblasung in Drehung zu versetzen.
